# EUROPÄISCHE PATENTSCHRIFT

(11) **EP 4 353 926 B1**
(45) Veröffentlichungstag und Bekanntmachung des Hinweises auf die Patenterteilung: **23.07.2025**
(21) Anmeldenummer: 23203405.8
(22) Anmeldetag: 13.10.2023
(51) Int. Cl.: E05B 27/00

(54) **ZYLINDERSCHLOSS**
CYLINDER LOCK
SERRURE CYLINDRIQUE

(30) Priorität: 14.10.2022 AT 507972022
(43) Veröffentlichungstag der Anmeldung: 17.04.2024
(73) Patentinhaber: Evva Sicherheitstechnologie GmbH, 1120 Wien (AT)
(72) Erfinder: Wittmann, Christian, 2340 Mödling (AT)
(74) Vertreter: Puchberger & Partner Patentanwälte

(56) Entgegenhaltungen:
- EP-A2- 1 746 228
- GB-A- 2 239 040
- US-A- 1 739 964
- US-A- 2 111 098
- US-A- 4 078 406

## Beschreibung

Die Erfindung betrifft ein Zylinderschloss mit einem in einem Zylindergehäuse drehbar gelagerten Zylinderkern mit einem Schlüsselkanal zur Aufnahme eines Schlüssels.

Derartige Zylinderschlösser sind seit langem Stand der Technik. Im Laufe der Zeit haben sich verschiedene Methoden entwickelt, um diese Schlösser mithilfe spezieller Nachsperrwerkzeuge zu manipulieren. Von diesen Methoden ist insbesondere die Schlagmethode, bei der ein sogenannter Adapterschlüssel Verwendung findet, bekannt geworden. Ein Adapterschlüssel besitzt einen Bart mit einer Reihe aufeinanderfolgender Zacken für die zugehörigen Kernstifte des Zylinderkerns. Wenn der eingeschobene Adapterschlüssel und damit der Zylinderkern leicht verdreht wird, genügt ein Schlag auf den Schlüssel in axialer Richtung des Zylinderkerns, um das Zylinderschloss zu öffnen.

Dabei werden die Zacken des Adapterschlüssels in hoher Beschleunigung gegen die Stiftzuhaltungen gepresst, wodurch die Kernstifte und Gehäusestifte eine starke Beschleunigung gegen die Stiftfedern erfahren. Dadurch kommt es zu einer Prellbewegung zwischen den Kernstiften und den zugehörigen Gehäusestiften, wodurch sich diese kurzfristig auseinanderbewegen und durch die Drehspannung des Zylinderkerns dieser freigegeben wird, weil keiner der Kernstifte oder Gehäusestifte die Fläche der Zylinderkernbohrung durchragt.

Die EP 1 746 228 A2 und die GB 2 239 040 A zeigen Zylinderschlösser mit Kernstiftbohrungen, welche um eine umlaufende Nut erweitert sind.

Die Aufgabe der Erfindung besteht darin, dieses Problem zu lösen und ein Zylinderschloss zur Verfügung zu stellen, welches robust gegenüber der Anwendung der Schlagmethode ist.

Dieses und andere Probleme werden durch ein Zylinderschloss gemäß Anspruch 1 gelöst.

Ein erfindungsgemäßes Zylinderschloss hat einen in einem Zylindergehäuse drehbar gelagerten Zylinderkern mit einem Schlüsselkanal zur Aufnahme eines Schlüssels.

Es sind radial im Zylinderkern verlaufende Kernstiftbohrungen mit darin verschiebbar und vorgespannt gelagerten Kernstiften vorgesehen. Ferner sind im Zylindergehäuse verlaufende Gehäusestiftbohrungen mit darin verschiebbar und vorgespannt gelagerten Gehäusestiften vorgesehen. Jede Kernstiftbohrung ist einer Gehäusestiftbohrung und jeder Kernstift ist einem Gehäusestift zugeordnet.

Ferner ist zwischen dem Zylinderkern und dem Zylindergehäuse eine Teilungsebene derart gebildet, dass der Zylinderkern relativ zum Zylindergehäuse drehbar ist, wenn die Teilungsebene frei ist.

Erfindungsgemäß ist zumindest eine erweiterte Kernstiftbohrung vorgesehen, die sich am äußeren Umfang des Zylinderkerns in eine Umfangsnut erweitert. Diese Umfangsnut ist zumindest so breit wie jener Gehäusestift, der in jener Gehäusestiftbohrung gelagert ist, welche der erweiterten Kernstiftbohrung zugeordnet ist.

Da die erweiterte Kernstiftbohrung sich in eine Umfangsnut erweitert, kann der Gehäusestift beim Anwenden der Schlagmethode in die Umfangsnut eindringen. Beim weiteren Verdrehen des Zylinderkerns bleibt der Gehäusestift dann jedoch an einer Kante der Umfangsnut hängen, sodass der Zylinderkern beim Anwenden der Schlagmethode nicht vollständig gedreht werden kann.

Erfindungsgemäß kann vorgesehen sein, dass die Erstreckung der Umfangsnut am äußeren Umfang des Zylinderkerns so kurz ist, dass ein vollständiges Eintreten des zur Umfangsnut gehörenden Gehäusestifts in die Umfangsnut nicht möglich ist, wenn sich der dem Gehäusestift zugeordnete Kernstift auf der Teilungsebene befindet. Mit anderen Worten ist die Umfangsnut zu jeder Seite des Kernstifts kürzer als der Durchmesser des zugeordneten Gehäusestifts. Dadurch wird erreicht, dass beim Betätigen des Zylinderkerns durch einen sperrberechtigten Schlüssel der Gehäusestift nicht versehentlich in die Umfangsnut einfährt, sondern in der Teilungsebene verbleibt.

Insbesondere kann vorgesehen sein, dass die Länge der Umfangsnut maximal dem dreifachen Durchmesser der erweiterten Kernstiftbohrung entspricht. Bei einer zur Kernstiftbohrung symmetrischen Ausführung der Umfangsnut definiert dies im Wesentlichen die maximale Erstreckung der Umfangsnut in Umfangsrichtung. In der Praxis hat sich eine Länge der Umfangsnut im Bereich des zweifachen Durchmessers der erweiterten Kernstiftbohrung als besonders vorteilhaft erwiesen.

Erfindungsgemäß kann vorgesehen sein, dass die erweiterte Kernstiftbohrung im Wesentlichen mittig entlang der Erstreckung entlang der Umfangsnut angeordnet ist. Die Umfangsnut befindet sich hierbei zu beiden Seiten der erweiterten Kernstiftbohrung und erstreckt sich maximal über 90% des Durchmessers der erweiterten Kernstiftbohrung.

Erfindungsgemäß kann vorgesehen sein, dass die Umfangsnut um mindestens 80% länger ist, als der Durchmesser der erweiterten Kernstiftbohrung. Diese Dimensionierung ist vorteilhaft, weil hierdurch gewährleistet wird, dass bei einem Einbruchsversuch der entsprechende Gehäusestift mit hoher Wahrscheinlichkeit in der Umfangsnut hängen bleibt, und somit ein weiteres Drehen des Zylinderkerns blockiert.

Erfindungsgemäß kann vorgesehen sein, dass die erweiterte Kernstiftbohrung im Wesentlichen mittig entlang der Erstreckung der Umfangsnut angeordnet ist, wobei sich die Umfangsnut zu beiden Seiten der erweiterten Kernstiftbohrung mindestens um etwa 20% des Durchmessers der erweiterten Kernstiftbohrung erstreckt. Auch diese Dimensionierung hat sich in der Praxis als besonders vorteilhaft erwiesen.

Erfindungsgemäß kann die Umfangsnut eine geringere Tiefe aufweisen als die erweiterte Kernstiftbohrung, vorzugsweise ein Tiefe, die etwa 20% bis 50% der Tiefe der erweiterten Kernstiftbohrung entspricht. Diese Dimensionierung ermöglicht das sichere Eindringen und Verbleiben eines Gehäusestifts in der Umfangsnut bei einem Einbruchsversuch und verhindert somit das Entsperren des Schlosses, und zwar auch dann, wenn versucht wird, den Gehäusestift manuell aus der Umfangsnut heraus und wieder ins Gehäuse zu drücken.

Erfindungsgemäß kann der, der erweiterten Kernstiftbohrung zugeordnete Kernstift an seinem dem Zylindergehäuse zugewandten Ende eine umfangseitig verlaufende Anschlagschulter aufweisen. Die Anschlagsschulter kann insbesondere als ein die Spitze des Kernstifts umlaufender Bund oder Wulst ausgeführt sein.

Die Anschlagsschulter wirkt derart mit einer Kante der Umfangsnut zusammen, dass die radiale Bewegung des Kernstifts in der erweiterten Kernstiftbohrung beschränkt ist. Diese Ausführungsform ist vorteilhaft, weil hierdurch die Bewegung des Kernstifts in der erweiterten Kernstiftbohrung beschränkt ist. Dadurch ergeben sich zweierlei Vorteile: Einerseits kann erreicht werden, dass der Kernstift nicht zu weit in den Schlüsselkanal ragt, sodass er einem Adapterschlüssel wenig Angriffsfläche bietet. Zudem ist der beim Anwenden der Schlagmethode auf den Kernstift übertragene Impuls durch die geringe Länge des zurückgelegten Weges des Kernstifts beschränkt.

Erfindungsgemäß kann der Zylinderkern in Einsteckrichtung eines Schlüssels zwei oder mehr Abtastpositionen aufweisen, wobei die erweiterte Kernstiftbohrung in Einsteckrichtung vorzugsweise nicht an der ersten Abtastposition angeordnet ist. Diese Ausführungsform hat sich in der Praxis als vorteilhaft erwiesen.

Erfindungsgemäß kann an einer anderen Kernstiftbohrung als der erweiterten Kernstiftbohrung ein verlängerter Kernstift vorgesehen sein, welcher länger ist als jener Kernstift, der der erweiterten Kernstiftbohrung zugeordnet ist.

Indem sowohl kurze, als auch lange Kernstifte in ein und demselben Schloss vorgesehen sind, wird die Anwendung der Schlagmethode weiter erschwert.

So wird ein Schlagschlüssel, der dazu ausgebildet ist, einen kurzen Kernstift bis zur Teilungsebene zu schlagen, einen langen Kernstift zwangsläufig bis ins Gehäuse schlagen, sodass die Teilungsebene wiederum blockiert ist.

Erfindungsgemäß kann zumindest ein weiterer Kernstift eine Anschlagschulter aufweisen, welche vorzugsweise länger ist als die Anschlagschulter des der erweiterten Kernstiftbohrung zugeordneten Kernstifts. Die Anordnung einer derartigen Anschlagschulter an weiteren Kernstiften ermöglicht es, durch entsprechende Stufen in den zugeordneten Kernstiftbohrungen die Erstreckung des jeweiligen Kernstiftes in den Schlüsselkanal zu begrenzen, sodass wiederum die Anwendung der Schlagmethode erschwert werden kann.

Erfindungsgemäß kann vorgesehen sein, dass zumindest einer der Gehäusestifte zumindest auf seinem, dem Zylinderkern zugewandten Ende eine ringförmige Stufe aufweist. Insbesondere kann der Gehäusestift auf beiden Enden eine ringförmige Stufe aufweisen. Dadurch kann erreicht werden, dass der Gehäusestift beim Anwenden der Schlagmethode ein Verdrehen des Zylinderkerns besser blockiert.

Die Tiefe der Umfangsnut kann vorzugsweise größer sein als die Erstreckung der Stufe an dem, dem Zylinderkern zugewandten Ende des Gehäusestifts. Dadurch wird erreicht, dass die Stufe des Gehäusestifts beim Anwenden der Schlagmethode gänzlich in die Umfangsnut eindringt. Auch dadurch kann erreicht werden, dass der Gehäusestift beim Anwenden der Schlagmethode ein Verdrehen des Zylinderkerns besser blockiert.

Weitere erfindungsgemäße Merkmale ergeben sich aus den Ansprüchen, den Figuren und der nachfolgenden Beschreibung der Ausführungsbeispiele.

Die Erfindung wird nun an Hand eines exemplarischen Ausführungsbeispiels näher erläutert. Es zeigen:
Fig. 1a eine schematische dreidimensionale Darstellung einer Ausführungsform eines erfindungsgemäßen Zylinderschlosses;
Fig. 2a - 2b eine schematische Schnittdarstellung der Ausführungsform aus Fig. 1a unter Verwendung eines sperrberechtigten Schlüssels;
Fig. 3a - 3b eine schematische Schnittdarstellung der Ausführungsform aus Fig. 1a unter Verwendung eines nicht sperrberechtigten Schlüssels.

Fig. 1a eine schematische dreidimensionale Darstellung einer Ausführungsform eines erfindungsgemäßen Zylinderschlosses.

Dargestellt ist ein Zylinderschloss 1 mit einem im Zylindergehäuse 3 drehbar gelagerten Zylinderkern 2. Der Zylinderkern 2 hat einen Schlüsselkanal 11 zur Aufnahme eines (nicht dargestellten) Schlüssels. Im Zylinderkern 2 verlaufen radial Kernstiftbohrungen 4 und 4' mit darin verschiebbar und vorgespannt gelagerten Kernstiften 5 und 5' sowie einem verlängerten Kernstift 5".

Im Zylindergehäuse 3 verlaufen ferner Gehäusestiftbohrungen 6 und 6'. In den Gehäusestiftbohrungen 6 und 6' sind darin verschiebbare und vorgelagerte Gehäusestifte 7 und 7' gelagert. Einige der Gehäusestifte 7, 7' weisen an dem, dem Zylinderkern 2 zugewandten Ende jeweils eine ringförmige Stufe 12 auf. Diese Gehäusestifte 7, 7' weisen auch an dem, dem Zylinderkern 2 abgewandten Ende jeweils eine ringförmige Stufe 12 auf. Es ist jedoch auch ein Gehäusestift ohne diese Stufe vorgesehen.

Jede der Kernstiftbohrungen 4 und 4' ist einer Gehäusestiftbohrung 6 und 6' zugeordnet. Jeder Kernstift 5 und 5' ist einem Gehäusestift 7 und 7' zugeordnet. Dadurch wird zwischen dem Zylinderkern 2 und dem Zylindergehäuse 3 eine Teilungsebene gebildet, sodass der Zylinderkern 2 relativ zum Zylindergehäuse 3 drehbar ist, wenn die Teilungsebene frei ist.

Es ist eine erweiterte Kernstiftbohrung 4' vorgesehen, welche sich am äußeren Umfang des Zylinderkerns 2 befindet. Die Kernstiftbohrung 4' erweitert sich in eine Umfangsnut 8. Jene Umfangsnut 8 ist zumindest so breit wie jener Gehäusestift 7', der in der zugeordneten Gehäusestiftbohrung 6' gelagert ist.

Dadurch kann der Gehäusestift 7' in die Umfangsnut auch dann eindringen, wenn der Zylinderkern 2 relativ zum Zylindergehäuse 3 geringfügig verdreht ist.

**Fig. 2a** - **2b** eine schematische Schnittdarstellung der Ausführungsform aus Fig. 1a unter Verwendung eines sperrberechtigten Schlüssels.

Dargestellt ist ein Zylinderschloss 1 mit einem im Zylindergehäuse 3 drehbar gelagerten Zylinderkern 2. Der Zylinderkern 2 hat einen Schlüsselkanal 11 zur Aufnahme eines (nicht dargestellten) Schlüssels.

Im dargestellten Schnitt verläuft eine radiale Kernstiftbohrung 4' mit einem darin verschiebbaren und vorgespannt gelagerten Kernstift 5'. Im Zylindergehäuse 3 verläuft eine Gehäusestiftbohrung 6'. Die Kernstiftbohrung 4' ist der Gehäusestiftbohrung 6' zugeordnet. In der Gehäusestiftbohrung 6' ist ein darin verschiebbarer und mit einer Feder vorgespannter Gehäusestift 7' vorgesehen. Der Gehäusestift 7' weist an dem, dem Zylinderkern 2 zugewandten Ende eine ringförmige Stufe 12 auf. Der Kernstift 5' ist dem Gehäusestift 7' zugeordnet.

Hierbei wird bei der Anwendung eines (nicht dargestellten) sperrberechtigen Schlüssels zwischen dem Zylinderkern 2 und dem Zylindergehäuse 3 eine Teilungsebene gebildet, sodass der Zylinderkern 2 relativ zum Zylindergehäuse 3 drehbar ist, wenn die Teilungsebene frei ist.

Die erweiterte Kernstiftbohrung 4' erweitert sich am äußeren Umfang des Zylinderkern 2 in eine Umfangsnut 8. Die Umfangsnut 8 ist zumindest so breit wie jener Gehäusestift 7', der in der Gehäusestiftbohrung 6' gelagert ist. Dadurch kann der Gehäusestift 7' in die Umfangsnut 8 auch dann eindringen, wenn der Zylinderkern 2 relativ zum Zylindergehäuse 3 geringfügig verdreht ist.

**Fig. 3a** - **3b** zeigt eine schematische Schnittdarstellung der Ausführungsform aus Fig. 1a unter Verwendung eines nicht sperrberechtigten Schlüssels. Die Darstellung beinhaltet im Wesentlichen dieselben Elemente wie Fig. 2a - 2b, mit der Abweichung, dass der Fall eines nicht sperrberechtigten Schlüssels gezeigt wird.

In dieser Darstellung ragt der Gehäusestift 7' in Umfangsnut 8, welche sich am äußeren Umfang des Zylinderkerns 2 befindet. In dem dargestellten Fall wird daher keine freie Teilungsebene gebildet, sodass der Zylinderkern 2 relativ zum Zylindergehäuse 3 nicht drehbar ist. Beim Anwenden der Schlagmethode und gleichzeitigem Verdrehen des Zylinderkerns 2 relativ zum Zylindergehäuse 3 bleibt der Gehäusestift 7' in der Umfangsnut 8 hängen und kann aufgrund seiner federnden Vorspannung auch nicht aus der Umfangsnut 8 entfernt werden.

Im vorliegenden Ausführungsbeispiel verläuft die Umfangsnut 8 am äußeren Umfang des Zylinderkerns 2 so lang, dass ein Eintreten des Gehäusestifts 7' in die Umfangsnut 8 nicht möglich ist, wenn sich der dem Gehäusestift 7' zugeordnete Kernstift 6' auf der Teilungsebene befindet. Ferner ist die erweiterte Kernstiftbohrung 4' im Wesentlichen mittig entlang der Erstreckung der Umfangsnut 8 angeordnet. Die Umfangsnut 8 erstreckt sich zu beiden Seiten der erweiterten Kernstiftbohrung 4'um etwa 50% des Durchmessers der erweiterten Kernstiftbohrung 4'. Dadurch ist die Umfangsnut 8 etwa doppelt so lang als der Durchmesser der erweiterten Kernstiftbohrung 4', und dennoch wird sichergestellt, dass der Gehäusestift 7' nicht unbeabsichtigt in die Umfangsnut 8 eintritt.

Die Tiefe der Umfangsnut 8 entspricht in diesem Ausführungsbeispiel etwa 20% der Tiefe der erweiterten Kernstiftbohrung 4'. Der Kernstift 5' hat an seinem dem Zylindergehäuse 3 zugewandten Ende eine umfangsseitig verlaufende Anschlagsschulter 9. Diese wirkt derart mit einer Kante der Umfangsnut 8 zusammen, dass die Bewegung des Kernstifts 5' in der erweiterten Kernstiftbohrung 4' beschränkt ist, und zwar in einem Bereich, der etwa der Tiefe der Umfangsnut 8 entspricht. Ferner ist die Tiefe der Umfangsnut 8 größer als die Erstreckung der Stufe 12 an dem, dem Zylinderkern 2 zugewandten Ende des Gehäusestifts 7'. Dadurch wird sichergestellt, wie in Fig. 3b ersichtlich, dass die Stufe 12 gänzlich in die Umfangsnut 8 eindringen kann und einer unberechtigten radialen Verschiebung des Gehäusestifts 7' aus der Umfangsnut 8 entgegenwirkt.

Die Erfindung beschränkt sich jedoch nicht auf das hier gezeigte Ausführungsbeispiel, sondern umfasst sämtliche Zylinderschlösser im Rahmen der nachfolgenden Patentansprüche. Insbesondere ist die Erfindung nicht auf die Verwendung zylinderförmiger Kernstifte beschränkt, sondern kann auch bei der Verwendung andersartiger Sperrelemente eingesetzt werden.

### Bezugszeichenliste

- 1: Zylinderschloss
- 2: Zylinderkern
- 3: Zylindergehäuse
- 4, 4': Kernstiftbohrung
- 5, 5',: Kernstift
- 5": Verlängerter Kernstift
- 6, 6': Gehäusestiftbohrung
- 7, 7': Gehäusestift
- 8: Umfangsnut
- 9: Anschlagsschulter
- 10: Bund
- 11: Schlüsselkanal
- 12: Ringförmige Stufe

## Patentansprüche

1. Zylinderschloss (1) mit einem in einem Zylindergehäuse (3) drehbar gelagerten Zylinderkern (2) mit einem Schlüsselkanal (11) zur Aufnahme eines Schlüssels, umfassend
a. radial im Zylinderkern (2) verlaufende Kernstiftbohrungen (4, 4') mit darin verschiebbar und vorgespannt gelagerten Kernstiften (5, 5') sowie
b. im Zylindergehäuse (3) verlaufende Gehäusestiftbohrungen (6, 6') mit darin verschiebbar und vorgespannt gelagerten Gehäusestiften (7, 7'), wobei
c. jede Kernstiftbohrung (4, 4') einer Gehäusestiftbohrung (7, 7') und jeder Kernstift (5, 5') einem Gehäusestift (7, 7') zugeordnet ist und wobei
d. zwischen dem Zylinderkern (2) und dem Zylindergehäuse (3) eine Teilungsebene derart gebildet ist, dass der Zylinderkern (2) relativ zum Zylindergehäuse (3) drehbar ist, wenn die Teilungsebene frei ist,
**wobei**
e. zumindest eine **erweiterte Kernstiftbohrung (4')** vorgesehen ist, die sich am äußeren Umfang des Zylinderkerns (2) in eine Umfangsnut (8) erweitert, wobei
f. die Umfangsnut (8) zumindest so **breit** ist wie jener Gehäusestift (7'), der in der Gehäusestiftbohrung (6') gelagert ist, welche der erweiterten Kernstiftbohrung (4') zugeordnet ist, sodass dieser Gehäusestift (7') in die Umfangsnut (8) eindringen kann,
**dadurch gekennzeichnet, dass**
g. der, der erweiterten Kernstiftbohrung (4') zugeordnete Kernstift (5') an seinem dem Zylindergehäuse (3) zugewandten Ende eine umfangsseitig verlaufende Anschlagsschulter (9') aufweist, die derart mit einer Kante der Umfangsnut (8) zusammenwirkt, dass die Bewegung des Kernstifts (5') in der erweiterten Kernstiftbohrung (4') beschränkt ist.

2. Zylinderschloss (1) nach Anspruch 1, **dadurch gekennzeichnet, dass** die Erstreckung der Umfangsnut (8) am äußeren Umfang des Zylinderkerns (2) so kurz ist, dass ein Eintreten des Gehäusestifts (7') in die Umfangsnut (8) nicht möglich ist, wenn sich der dem Gehäusestift (7') zugeordnete Kernstift (6') auf der Teilungsebene befindet.

3. Zylinderschloss (1) nach Anspruch 2, **dadurch gekennzeichnet, dass** die Länge der Umfangsnut (8) maximal dem dreifachen Durchmesser der erweiterten Kernstiftbohrung (4') entspricht.

4. Zylinderschloss (1) nach Anspruch 3, **dadurch gekennzeichnet, dass** die erweiterte Kernstiftbohrung (4') im Wesentlichen mittig entlang der Erstreckung der Umfangsnut (8) angeordnet ist, wobei sich die Umfangsnut (8) zu beiden Seiten der erweiterten Kernstiftbohrung (4') maximal um etwa 90% des Durchmessers der erweiterten Kernstiftbohrung (4') erstreckt.

5. Zylinderschloss (1) nach einem der Ansprüche 1 bis 4, **dadurch gekennzeichnet, dass** die Umfangsnut (8) mindestens 80% länger ist als der Durchmesser der erweiterten Kernstiftbohrung (4').

6. Zylinderschloss (1) nach Anspruch 5, **dadurch gekennzeichnet, dass** die erweiterte Kernstiftbohrung (4') im Wesentlichen mittig entlang der Erstreckung der Umfangsnut (8) angeordnet ist, wobei sich die Umfangsnut (8) zu beiden Seiten der erweiterten Kernstiftbohrung (4') mindestens um etwa 20% des Durchmessers der erweiterten Kernstiftbohrung (4') erstreckt.

7. Zylinderschloss (1) nach einem der Ansprüche 1 bis 6, **dadurch gekennzeichnet, dass** die Umfangsnut (8) eine geringere Tiefe aufweist als die erweiterte Kernstiftbohrung (4'), vorzugsweise eine Tiefe, die etwa 20% bis 50% der Tiefe der erweiterten Kernstiftbohrung (4') entspricht.

8. Zylinderschloss (1) nach einem der Ansprüche 1 bis 7, **dadurch gekennzeichnet, dass** der Zylinderkern (2) in Einsteckrichtung eines Schlüssels zwei oder mehr Abtastpositionen aufweist, wobei die erweiterte Kernstiftbohrung (4') in Einsteckrichtung vorzugsweise nicht an der ersten Abtastposition angeordnet ist.

9. Zylinderschloss (1) nach einem der Ansprüche 1 bis 8, **dadurch gekennzeichnet, dass** an einer anderen Kernstiftbohrung (4) als der erweiterten Kernstiftbohrung (4') ein verlängerter Kernstift (5") vorgesehen ist, welcher länger ist als jener Kernstift (5'), der der erweiterten Kernstiftbohrung (4') zugeordnet ist.

10. Zylinderschloss (1) nach einem der Ansprüche 1 - 9, **dadurch gekennzeichnet, dass** zumindest ein weiterer Kernstift (5) eine Anschlagsschulter (9) aufweist, welche vorzugsweise länger ist als die Anschlagsschulter (9') des der erweiterten Kernstiftbohrung (4') zugeordneten Kernstifts (5').

11. Zylinderschloss (1) nach einem der Ansprüche 1 - 10, **dadurch gekennzeichnet, dass** zumindest einer der Gehäusestifte (7, 7') zumindest auf seinem, dem Zylinderkern (2) zugewandten Ende eine ringförmige Stufe (12) aufweist.

12. Zylinderschloss (1) nach Anspruch 11, **dadurch gekennzeichnet, dass** die Tiefe der Umfangsnut (8) größer ist als die Erstreckung der Stufe (12) an dem, dem Zylinderkern (2) zugewandten Ende.

## Claims

1. A cylinder lock (1) with a cylinder core (2) rotatably mounted in a cylinder case (3) with a key channel (11) for receiving a key, comprising
a. core pin bores (4, 4') radially extending in the cylinder core (2) with core pins (5, 5'), which are displaceable and supported in a prestressed manner therein, and
b. case pin bores (6, 6') extending in the cylinder case (3) with case pins (7, 7'), which are displaceable and supported in a prestressed manner therein, wherein
c. each core pin bore (4, 4') is assigned to a case pin bore (6, 6') and each core pin (5, 5') is assigned to a case pin (7, 7') and wherein
d. a shear plane is formed in such a way between the cylinder core (2) and the cylinder case (3) that the cylinder core (2) is rotatable relative to the cylinder case (3), when the shear plane is unobstructed,
**wherein**
e. at least one **expanded core pin bore** (4') is provided, which expands into a peripheral groove (8) on the periphery of the cylinder core (2), wherein
f. the peripheral groove (8) is at least as **wide** as the case pin (7'), which is supported in the case pin bore (6'), which is assigned to the expanded core pin bore (4'), so that this case pin (7') is able to penetrate the peripheral groove (8)
**characterised in that**
g. the core pin (5') assigned to the expanded core pin bore (4') has at its end facing the cylinder case (3) a stop shoulder (9') extending peripherally, which interacts with the edge of the peripheral groove (8) in such a way that the movement of the core pin (5') in the expanded core pin bore (4') is restricted.

2. The cylinder lock (1) according to claim 1, **characterised in that** the extent of the peripheral groove (8) on the periphery of the cylinder core (2) is so short that the case pin (7') is not able to enter the peripheral groove (8) when the core pin (5') assigned to the case pin (7') is on the shear plane.

3. The cylinder lock (1) according to claim 2, **characterised in that** the length of the peripheral groove (8) is at most three times the diameter of the expanded core pin bore (4').

4. The cylinder lock (1) according to claim 3, **characterised in that** the expanded core pin bore (4') is arranged substantially centrally along the extent of the peripheral groove (8), the peripheral groove (8) extending on both sides of the expanded core pin bore (4') at most about 90% of the diameter of the expanded core pin bore (4').

5. The cylinder lock (1) according to any one of claims 1 to 4, **characterised in that** the peripheral groove (8) is at least 80% longer than the diameter of the expanded core pin bore (4').

6. The cylinder lock (1) according to claim 5, **characterised in that** the expanded core pin bore (4') is arranged substantially centrally along the extent of the peripheral groove (8), the peripheral groove (8) extending on both sides of the expanded core pin bore (4') at least about 20% of the diameter of the expanded core pin bore (4').

7. The cylinder lock (1) according to any one of claims 1 to 6, **characterised in that** the peripheral groove (8) has a smaller depth than the expanded core pin bore (4'), preferably a depth that is about 20 % to 50 % of the depth of the expanded core pin bore (4').

8. The cylinder lock (1) according to any one of claims 1 to 7, **characterised in that** the cylinder core (2) has two or more sensing positions in the insertion direction of a key, the expanded core pin bore (4') preferably not being arranged at the first sensing position in the insertion direction.

9. The cylinder lock (1) according to any one of claims 1 to 8, **characterised in that** an elongated core pin (5") being longer than the core pin (5'), which is assigned to the core pin bore (4'), is provided at a core pin bore (4) other than the expanded core pin bore (4').

10. The cylinder lock (1) according to any one of claims 1 to 9, **characterised in that** at least one further core pin (5) has a stop shoulder (9), which is preferably longer than the stop shoulder (9') of the core pin (5') assigned to the expanded core pin bore (4').

11. The cylinder lock (1) according to any one of claims 1 to 10, **characterised in that** at least one of the case pins (7, 7') has an annular step (12) at least at its end facing the cylinder core (2).

12. The cylinder lock (1) according to claim 11, **characterised in that** the depth of the peripheral groove (8) is greater than the extent of the step (12) at the end facing the cylinder core (2).

## Revendications

1. Serrure à cylindre (1) avec un noyau de cylindre (2) logé de manière rotative dans un boîtier de cylindre (3) avec un canal de clé (11) pour recevoir une clé, comprenant
a. des alésages de goupilles de noyau (4, 4') s'étendant radialement dans le noyau de cylindre (2) avec des goupilles de noyau (5, 5') logées de manière coulissante et précontrainte dans ceux-ci,
b. ainsi que des alésages de goupilles de boîtier (6, 6') s'étendant dans le boîtier de cylindre (3), avec des goupilles de boîtier (7, 7') logées de manière coulissante et précontrainte dans ceux-ci,
c. chaque alésage de goupille de noyau (4, 4') étant associé à un alésage de goupille de boîtier (6, 6') et chaque goupille de noyau (5, 5') étant associée à une goupille de boîtier (7, 7'), et
d. un plan de séparation étant formé entre le noyau de cylindre (2) et le boîtier de cylindre (3) de telle sorte que le noyau de cylindre (2) peut tourner par rapport au boîtier de cylindre (3) lorsque le plan de séparation est libre,
**au moins**
e. un alésage de **goupille de noyau élargi (4') étant prévu,** lequel s'élargit à la périphérie extérieure du noyau de cylindre (2) en une rainure circonférentielle (8), la
f. rainure circonférentielle (8) étant au moins aussi **large** que la goupille de boîtier (7') qui est logée dans l'alésage de goupille de boîtier (6'), qui est associé à l'alésage de goupille de noyau élargi (4'), de sorte que cette goupille de noyau (7') peut pénétrer dans la rainure circonférentielle (8),
**caractérisé en ce que**
g. la goupille de noyau (5') associée à l'alésage de goupille de noyau élargi (4') présente, à son extrémité tournée vers le boîtier de cylindre (3), un épaulement de butée (9') qui s'étend sur la circonférence et qui coopère avec un bord de la rainure circonférentielle (8) de telle sorte que le mouvement de la goupille de noyau (5') est limité dans la rainure circonférentielle (8).

2. Serrure à cylindre (1) selon la revendication 1, **caractérisée en ce que** l'extension de la rainure circonférentielle (8) sur la circonférence extérieure du noyau de cylindre (2) est si courte qu'une entrée de la goupille de boîtier (7') dans la rainure circonférentielle (8) n'est pas possible lorsque la goupille de noyau (5') associée à la goupille de boîtier (7') se trouve sur le plan de séparation.

3. Serrure à cylindre (1) selon la revendication 2, **caractérisée en ce que** la longueur de la rainure circonférentielle (8) correspond au maximum au triple du diamètre de l'alésage de goupille de noyau élargi (4').

4. Serrure à cylindre (1) selon la revendication 3, **caractérisée en ce que** l'alésage de goupille de noyau élargi (4') est disposé essentiellement au centre le long de l'extension de la rainure circonférentielle (8), la rainure circonférentielle (8) s'étendant au maximum de part et d'autre de l'alésage de goupille de noyau élargi (4') sur environ 90 % du diamètre de l'alésage de goupille de noyau élargi (4').

5. Serrure à cylindre (1) selon l'une des revendications 1 à 4, **caractérisée en ce que** la rainure circonférentielle (8) est au moins 80 % plus longue que le diamètre de l'alésage de goupille de noyau élargi (4').

6. Serrure à cylindre (1) selon la revendication 5, **caractérisée en ce que** l'alésage de goupille de noyau élargi (4') est disposé essentiellement au centre le long de l'extension de la rainure circonférentielle (8), la rainure circonférentielle (8) s'étendant au minimum de part et d'autre de l'alésage de goupille de noyau élargi (4') sur environ 20 % du diamètre de l'alésage de goupille de noyau élargi (4').

7. Serrure à cylindre (1) selon l'une des revendications 1 à 6, **caractérisée en ce que** la rainure circonférentielle (8) présente une profondeur inférieure à celle de l'alésage de goupille de noyau élargi (4'), de préférence une profondeur correspondant à environ 20 % à 50 % de la profondeur de l'alésage de goupille de noyau élargi (4').

8. Serrure à cylindre (1) selon l'une des revendications 1 à 7, **caractérisée en ce que** le noyau de cylindre (2) présente deux positions de balayage ou plus dans le sens d'insertion d'une clé, l'alésage de goupille de noyau élargi (4') n'étant de préférence pas situé à la première position de balayage dans le sens d'insertion.

9. Serrure à cylindre (1) selon l'une des revendications 1 à 8, **caractérisée en ce qu'**il est prévu, au niveau d'un alésage de goupille de noyau (4) autre que l'alésage de goupille de noyau élargi (4'), une goupille de noyau allongée (5") qui est plus longue que la goupille de noyau (5') qui est associée à l'alésage de goupille de noyau élargi (4').

10. Serrure à cylindre (1) selon l'une des revendications 1 à 9, **caractérisée en ce qu'**au moins une autre goupille de noyau (5) présente un épaulement de butée (9) qui est de préférence plus long que l'épaulement de butée (9') de la goupille de noyau (5') associée à l'alésage de goupille de noyau élargi (4').

11. Serrure à cylindre (1) selon l'une des revendications 1 à 10, **caractérisée en ce qu'**au moins l'une des goupilles de boîtier (7, 7') présente une marche annulaire (12) au moins sur son extrémité tournée vers le noyau de cylindre (2).

12. Serrure à cylindre (1) selon la revendication 11, **caractérisée en ce que** la profondeur de la rainure circonférentielle (8) est supérieure à l'extension de la marche (12) à l'extrémité tournée vers le noyau de cylindre (2).
